# EUROPÄISCHE PATENTSCHRIFT

(11) **EP 2 466 559 B1**
(45) Veröffentlichungstag und Bekanntmachung des Hinweises auf die Patenterteilung: **31.10.2018**
(21) Anmeldenummer: 11007940.7
(22) Anmeldetag: 30.09.2011
(51) Int. Cl.: G07G 1/00, A47F 9/04

(54) **Warenerfassungsvorrichtung für Selbstbedienungskassensysteme**
Goods recording device for self-service checkout systems
Dispositif de détection de marchandises pour systèmes de caisses automatiques

(30) Priorität: 20.12.2010 DE 102010061365
(43) Veröffentlichungstag der Anmeldung: 20.06.2012
(73) Patentinhaber: Wincor Nixdorf International GmbH, 33106 Paderborn (DE)
(72) Erfinder: Baitz, Günter, 13629 Berlin (DE); Schiller, Gerhard, 13467 Berlin (DE)
(74) Vertreter: Viering, Jentschura & Partner mbB Patent- und Rechtsanwälte

(56) Entgegenhaltungen:
- EP-A1- 2 213 208
- US-B1- 6 857 505

## Beschreibung

Die Erfindung betrifft eine Warenerfassungsvorrichtung für Selbstbedienungskassensysteme mit einer an einem Warenerfassungsplatz angeordneten Scanneinrichtung zum Lesen von an Waren angeordneten Kennzeichen enthaltend einen in einer Bodenfläche des Warenerfassungsplatzes eingefassten ersten Scanner, mittels dessen die in einer Vorzugsrichtung bewegten Waren von unten her lesbar sind, und einen oberhalb der Bodenfläche angeordneten, aufrechten zweiten Scanner, mittels dessen die in der Vorzugsrichtung bewegten Waren von einer Seite her lesbar sind.
Ferner betrifft die Erfindung ein Selbstbedienungskassensystem.

Aus DE102005061734, US6857505 und EP2213208 sind Selbstbedienungskassensysteme bekannt, die an einem Warenerfassungsplatz eine Scanneinrichtung mit einem in einer Bodenfläche des Warenerfassungsplatzes eingefassten ersten Scanner (Horizontalscanner) und mit einem sich von der Bodenfläche erhebenden aufrechten zweiten Scanner (Vertikalscanner) aufweisen.

Durch zwei senkrecht zueinander angeordnete Scanner kann das Lesen von an den Waren angebrachten Kennzeichen (Barcodes) beschleunigt werden. Die Scanneinrichtung ist zusammen mit einer Informationen anzeigenden Anzeigeeinrichtung sowie einer Bezahleinrichtung in einem gemeinsamen Gehäuse angeordnet, das eine Warenerfassungsvorrichtung bildet. Damit eine Bedienung der Warenerfassungsvorrichtung nicht nur von einer Seite, sondern auch von einer gegenüberliegenden Seite her möglich ist, sind die bekannten Warenerfassungsvorrichtungen um eine vertikale Drehachse verschwenkbar angeordnet. Somit kann das Selbstbedienungskassensystem zum einen von einem Kunden und zum anderen nach 180°-Drehung von einem Kassenpersonal bedient werden. Die bekannten Selbstbedienungsvorrichtungen ermöglichen somit einen flexiblen Einsatz. Allerdings erfordert es, dass mehrere Einrichtungen in einem gemeinsamen Gehäuse untergebracht sein müssen.

Aufgabe der vorliegenden Erfindung ist es daher, eine Warenerfassungsvorrichtung für Selbstbedienungskassensysteme bzw. Selbstbedienungskassensysteme derart weiterzubilden, dass der Aufwand für das Bereitstellen einer von unterschiedlichen Seiten her bedienbaren Warenerfassungsvorrichtung auf einfache Weise verringert wird.

Anspruch 1 definiert die Erfindung.

Der besondere Vorteil der Erfindung besteht darin, dass für die Bereitstellung von unterschiedlichen Bedienlagen der Warenerfassungsvorrichtung, in denen Waren von gegenüberliegenden Seiten her durch eine Bedienperson erfassbar sind, auf einfache Weise durch veränderte Positionierung lediglich eines Teils der Scanneinrichtung ermöglicht wird. Ein in einer Bodenfläche des Warenerfassungsplatzes angeordneter erster Scanner ist in den verschiedenen Bedienlagen stets ortsfest angeordnet. Vorteilhaft kann hierdurch der Herstellungsaufwand wesentlich reduziert werden.

Nach der Erfindung weist die Scanneinrichtung einen zweiten und dritten Scanner auf, die mittels einer Stelleinrichtung wechselweise in eine aufrechte Arbeitsposition und in eine Nichtarbeitsposition verfahren wird. Während der erste Scanner ortsfest an dem Warenerfassungsplatz angeordnet ist, sind der zweite und der dritte Scanner jeweils beweglich gelagert, so dass in Abhängigkeit von der Bedienseite für den Lesevorgang der Scanneinrichtung stets der nach oben orientierte erste Scanner und ein weiterer aufrechter zweiter oder dritter Scanner zur Verfügung stehen, wobei der weitere Scanner in der Bodenlage auf einer der Bedienperson abgewandten Seite des ersten Scanners angeordnet ist. Vorteilhaft können hierdurch relativ einfach zwei ortsabhängige Betriebszustände bzw. Bedienlagen der Warenerfassungsvorrichtung eingestellt werden, wobei in dem einen Betriebszustand (Bedienlage) eine Bedienperson auf einer ersten Seite des Warenerfassungsplatzes und in einem zweiten Betriebszustand (Bedienlage) die Bedienperson auf einer gegenüberliegenden Seite des Warenerfassungsplatzes positioniert sein kann.

Nach einer Variante außerhalb der Erfindung ist ein zweiter Scanner um eine vertikale Achse drehbar gelagert ist, so dass dieser in Abhängigkeit von der Position der Bedienperson stets auf einer der Bedienperson abgewandten Seite des ersten Scanners angeordnet ist. Vorteilhaft kann hierdurch ohne Vorsehen eines zusätzlichen Scanners eine seitenverkehrte Nutzung aus zwei winkelig zueinander angeordneten Scannern.

Nach einer bevorzugten Ausführungsform der Erfindung sind der zweite Scanner und der dritte Scanner jeweils an gegenüberliegenden Seiten des ersten Scanners linear verschieblich zwischen einer oberen Arbeitsposition und einer unteren Nichtarbeitsposition angeordnet. In der Nichtarbeitsposition sind sie in der Bodenfläche des Warenerfassungsplatzes versenkt angeordnet, wobei vorzugsweise eine Oberseite des Scanners bündig zu der Bodenfläche abschließt. In der Arbeitsposition ist der entsprechende Scanner aufrecht oberhalb der Bodenfläche angeordnet. Vorteilhaft können die Scanner somit relativ schnell in die entsprechenden Arbeitspositionen bzw. Nichtarbeitspositionen verbracht werden.
Nach einer Weiterbildung der Erfindung ist die Stelleinrichtung derart ausgebildet, dass der zweite und der dritte Scanner in einem Nichtbetriebszustand der Warenerfassungsvorrichtung in die Nichtarbeitsposition unterhalb der Bodenfläche verfahren sind. Im Nichtbetriebszustand wird somit eine frei von Erhebungen durchgehende ebene Fläche am Warenerfassungsplatz gebildet.
Nach einer Weiterbildung der Erfindung erfolgt die Verstellung des zweiten und dritten Scanners mittels einer elektrischen Stelleinrichtung, wobei die elektrische Stelleinrichtung einen Stellmotor und/oder ein Getriebe aufweist. Der Raum unterhalb der Bodenfläche kann vorteilhaft zur Aufnahme des Stellmotors bzw. des Getriebes genutzt werden. Gegebenenfalls kann die Stelleinrichtung auch lediglich einen einzigen Stellmotor aufweisen, der über eine Kopplung auf die beiden Scanner einwirkt. Vorzugsweise sind der zweite und der dritte Scanner zwangsgekoppelt, so dass die Scanner gleichzeitig in einer definierten Ein- und Ausfahrstellung bringbar sind.

Nach einer weiteren Ausführungsform der Erfindung kann die Stelleinrichtung lediglich mechanische Mittel aufweisen, wie beispielsweise vorgespannte Federelemente, so dass der zweite und dritte Scanner durch Aufwenden einer manuellen Kraft in die entsprechende Arbeits- bzw. Nichtarbeitsposition bringbar ist. Vorteilhaft kann hierdurch der Steuerungsaufwand reduziert werden.

Nach einer Weiterbildung der Erfindung ist der Warenerfassungsplatz zwischen einem Transportband und einem Warenablagefach angeordnet, so dass die Warenerfassungsvorrichtung eine von mehreren Baueinheiten bildet, die in einer gemeinsamen horizontalen Ebene angeordnet sind. Der Warenfluss erfolgt in einer horizontalen Vorzugsrichtung, wobei die Waren über das Transportband angeliefert, an der Warenerfassungsvorrichtung gelesen und dann an das Warenablagefach weitergeleitet werden.

Nach einer Weiterbildung der Erfindung der Erfindung ist an dem Warenerfassungsplatz eine um eine vertikale Achse verschwenkbare Anzeigeeinrichtung zur Anzeige und/oder Eingabe von warenbezogenen Informationen derart angeordnet, dass die Anzeigeeinrichtung in Abhängigkeit von der Position der Bedienperson zu derselben ausrichtbar ist.

Weitere Vorteile der Erfindung ergeben sich aus den weiteren Unteransprüchen.

Ausführungsbeispiele der Erfindung werden nachfolgend anhand der Figuren näher erläutert.

Es zeigen:
- Figur 1: ein perspektivischer Teilausschnitt eines Selbstbedienungskassensystems in eine ersten Bedienlage einer Warenerfassungsvorrichtung, wobei ein aufrechter zweiter Scanner in einer Arbeitsposition und ein aufrechter dritter Scanner in einer Nichtarbeitsposition ist,
- Figur 2: ein perspektivischer Teilausschnitt des Selbstbedienungskassensystems in einer ersten Bedienlage der Warenerfassungsvorrichtung, wobei sich der aufrechte zweiter Scanner in der Nichtarbeitsposition und der aufrechte dritte Scanner in der Arbeitsposition befindet,
- Figur 3: einen schematischen Querschnitt durch den Warenerfassungsplatz in Transportrichtung gesehen in der Bedienlage der Warenerfassungsvorrichtung gemäß Figur 1 und
- Figur 4: einen schematischen Querschnitt durch den Warenerfassungsplatz in Transportrichtung gesehen in der Bedienlage der Warenerfassungsvorrichtung gemäß Figur 2.

An einem Selbstbedienungskassensystem führt ein Kunde eines Supermarktes oder dergleichen in der Regel ohne Unterstützung eines Kassenpersonals selbständig die Erfassung der von ihm in einem Warenkorb zusammengestellten Waren sowie den nachfolgenden Bezahlvorgang durch.

Das Selbstbedienungskassensystem weist im Wesentlichen eine Warenerfassungsvorrichtung 1, eine Anzeigeeinrichtung 2 zur Anzeige und/oder Eingabe von warenbezogenen Informationen, eine nicht dargestellte Datenverarbeitungseinrichtung zur Verarbeitung der warenbezogenen Daten sowie eine nicht dargestellte Bezahleinrichtung auf.

Die Warenerfassungsvorrichtung 1 ist an einem Warenerfassungsplatz 3 angeordnet, der zwischen einem die Waren zuführenden Transportband 4 und einem Warenablagefach 5 angeordnet ist. Die Waren werden mittels des Transportbandes 4 in einer Vorzugsrichtung 6 dem Warenerfassungsplatz 3 zugeführt. Dort wird durch manuelles Ausrichten der Waren durch eine Bedienperson relativ zu einer Scanneinrichtung 7 der Warenerfassungsvorrichtung 1 die Ware erfasst, damit die Waren anschließend in dem Warenablagefach 5 gesammelt werden können. Die Waren werden somit im Wesentlichen in der horizontalen Vorzugsrichtung 6 bewegt, wobei sie lediglich am Warenerfassungsplatz 3 auf die Scanneinrichtung 7 ausgerichtet werden. Die Warenerfassungsvorrichtung 1 ist im Wesentlichen als Baueinheit in der gleichen horizontalen Ebene angeordnet wie die benachbarten Baueinheiten "Transportband" und "Warenablagefach".

Nach einer gemäß den Figuren 1 bis 4 dargestellten Ausführungsform weist die Scanneinrichtung 7 zum einen einen ortsfest in einer Bodenfläche 8 des Warenerfassungsplatzes 3 angeordneten ersten Scanner 9 auf, dessen Scannscheibe (Erfassungsfläche 9') im Wesentlichen bündig zu der Bodenfläche 8 des Warenerfassungsplatzes 3 verläuft. Der erste Scanner 9 ist in vertikaler Richtung nach oben hin ausgerichtet, so dass an der Ware angeordnete Kennzeichen (Barcode) von unten her erkannt bzw. gelesen werden.

Des Weiteren weist die Scanneinrichtung 7 einen linear bewegbaren zweiten Scanner 10 und einen linear bewegbaren dritten Scanner 11 auf, die an gegenüberliegenden Seiten des ersten Scanners 9 angeordnet sind. Der zweite Scanner 10 und der dritte Scanner 11 weisen jeweils Erfassungsflächen 10' bzw. 11' auf, die senkrecht zu der Bodenfläche 8 und in Richtung einer Mittelebene M der Scanneinrichtung gerichtet angeordnet sind.

Der zweite Scanner 10 und der dritte Scanner 11 sind mittels einer elektrischen Stelleinrichtung 12 zwischen einer oberhalb der Bodenfläche 8 befindlichen Arbeitsposition und einer unterhalb der Bodenfläche 8 befindlichen Nichtarbeitsposition versenkbar angeordnet. Hierbei werden die beiden Scanner 10, 11 mittels der elektrischen Stelleinrichtung 12 wechselweise in die Arbeitsposition bzw. Nichtarbeitsposition verbracht in Abhängigkeit davon, von welcher Seite 13, 13' der Warenerfassungsvorrichtung 1 die Bedienperson steht bzw. von welcher Seite 13, 13' die Warenerfassung durchgeführt werden soll. Zu diesem Zweck weist die elektrische Stelleinrichtung 12 einen jeweils dem zweiten Scanner 10 und dem dritten Scanner 11 zugeordneten Stellmotor 14, 15 auf, deren Antriebswelle mit einer fest mit dem zweiten Scanner 10 bzw. dritten Scanner 11 verbundenen Gewindestange 16, 17 in Eingriff steht. Die elektrische Stelleinrichtung 12 ist mit einer nicht dargestellten Betätigungseinrichtung gekoppelt, mittels derer die beiden Betriebszustände (Bedienlage) der Warenerfassungsvorrichtung 1 sowie gegebenenfalls eine Ruhestellung derselben initiiert werden kann.

In einer ersten Bedienlage (Betriebszustand) der Warenerfassungsvorrichtung 1 gemäß den Figuren 1 und 3 befindet sich der zweite Scanner 10 in einer ausgefahrenen Stellung (Arbeitsposition), während sich der dritte Scanner 11 in einer eingefahrenen Stellung (Nichtarbeitsposition) befindet. In dieser Bedienlage sind der erste Scanner 9 und zweite Scanner 10 aktiviert für das Lesen der Waren, während der dritte Scanner 11 aufgrund seiner versenkten Stellung den Zugang der auf der Seite 13 stehenden Bedienperson freigibt zu dem ersten Scanner 9 und dem in einem rechten Winkel zu demselben angeordneten zweiten Scanner 10. Beispielsweise kann die Bedienperson ein Kunde sein, der die über das Transportband 4 zugeführten Waren einscannt.

In einer zweiten Bedienlage der Warenerfassungsvorrichtung gemäß den Figuren 2 und 4 sind der erste Scanner 9 und der dritte Scanner 11 aktiviert, wobei sich der dritte Scanner 11 in einer ausgefahrenen Stellung befindet, während sich der zweite Scanner 10 in einer versenkten Stellung befindet. Der zweite Scanner 10 ist in dieser Bedienlage bündig zu der Bodenfläche 8 angeordnet und ermöglicht einen Zugang zu dem ersten Scanner 9 und dem in einem rechten Winkel zu demselben angeordneten dritten Scanner 11 durch die auf der gegenüberliegenden Seite 13' positionierten Bedienperson. Hierbei kann es sich bei der Bedienperson um ein Kassenpersonal handeln.

Die Stelleinrichtung 12 ist derart ausgebildet, dass in dem Betriebszustand der Warenerfassungsvorrichtung 1 entweder der zweite Scanner 10 oder der dritte Scanner 11 wirksam ist bzw. sich in der Arbeitsposition befindet.

In einem Nichtbetriebszustand der Warenerfassungsvorrichtung 1 können sich die Scanner 10 und 11 beide in einer versenkten Stellung befinden, so dass eine durchgehende ebene Bodenfläche 8 gebildet wird.

Der zweite Scanner 10 und der dritte Scanner 11 sind jeweils durch senkrecht zu der Bodenfläche 8 verlaufende Linearführungen 18 bzw. 19 geführt gelagert. Die Gewindestange 16, 17 ist an einer Unterseite des zweiten Scanners 10 bzw. des dritten Scanners 11 montiert.

Ein Verfahrweg 20 des zweiten Scanners 10 bzw. ein Verfahrweg 21 des dritten Scanners 11 verläuft senkrecht zu der Vorzugsrichtung 6 und senkrecht zu der Bodenfläche 8. Der zweite Scanner 10 und der dritte Scanner 11 sind im Wesentlichen symmetrisch zu einer Längsmittelebene M der Warenerfassungsvorrichtung 1 linear verschiebbar angeordnet. In dem Betriebszustand der Warenerfassungsvorrichtung 1 sind der zweite Scanner 10 und der dritte Scanner 11 in unterschiedlichen Höhenniveaus angeordnet.

Die Anzeigeeinrichtung 2 umfasst einen Bildschirm, vorzugsweise einen berührungssensitiven Bildschirm, so dass nicht nur warenbezogene Informationen angezeigt, sondern auch durch die Bedienperson eingegeben werden können. Die Anzeigeeinrichtung 2 ist zusammen mit einem Bondrucker 22 auf einer horizontalen Stellfläche 23 positioniert, die mittels eines um eine vertikale Achse verschwenkbaren Sockels 24 so horizontal verschwenkt werden kann, dass die Anzeigeeinrichtung 2 von beiden Seiten 13, 13' einsehbar bzw. bedienbar ist. Beispielsweise kann der Sockel 24 einen nicht dargestellten horizontal verlaufenden Ausleger aufweisen, so dass die Anzeigeeinrichtung 2 auch in einem Bereich oberhalb der Warenerfassungsvorrichtung 1 schwenkbar ist. Der Sockel 24 ist vorzugsweise an einer Seitenfläche 25 des Selbstbedienungskassensystems bzw. der Warenerfassungsvorrichtung 1 befestigt. Gegenüberliegende aufrechte Seitenflächen 25 schließen sich jeweils unmittelbar an der Bodenfläche 8 der Warenerfassungsvorrichtung 1 nach unten hin an.

Nach einer nicht dargestellten alternativen Ausführungsform der Erfindung kann die elektrische Stelleinrichtung 12 auch lediglich einen einzigen Stellmotor aufweisen, der auf beide Scanner 10, 11 einwirkt. Der Stellmotor kann über ein Getriebe mit den beiden Scannern 10, 11 verbunden sein, wobei zwischen dem Scanner 10 und dem Scanner 11 eine Zwangskopplung derart gegeben ist, dass sie wechselweise in die Arbeitsposition bzw. Nichtarbeitsposition verfahrbar sind.

Nach einer weiteren nicht dargestellten alternativen Ausführungsform kann statt einer elektrischen Stelleinrichtung 12 eine mechanische Stelleinrichtung vorgesehen sein, die beispielsweise jeweils den Scannern 10, 11 zugeordnete vorgespannte Federelemente aufweist, so dass durch Aufwenden lediglich einer mechanischen Kraft, die durch die Bedienperson bereitgestellt werden kann, die Scanner 10, 11 in die jeweilige Arbeitsposition bzw. Nichtarbeitsposition verbracht werden können. Die mechanische Stelleinrichtung weist Anschläge bzw. Arretiermittel auf, so dass nach Versenken der Scanner 10, 11 dieselben in der Nichtarbeitsposition arretierbar sind, bzw. Entriegelungsmittel, damit die Scanner 10, 11 jeweils aus der versenkten Nichtarbeitsposition manuell entriegelt und dann mittels der Federkraft selbsttätig in die Arbeitsposition verbracht werden. Gegebenenfalls kann in der den ersten Scanner 9 aufnehmenden Bodenfläche 8 eine Obst-/Gemüsewaage integriert angeordnet sein, so dass platzsparend an dem Warenerfassungsplatz 3 nicht nur die Waren eingelesen, sondern dieselben auch gewogen werden können.

Vorzugsweise ist das Warenablagefach 5 als eine Schütte ausgebildet. Gegebenenfalls kann in der Schütte 5 eine Tütenwaage integriert angeordnet sein.

Nach einer alternativen Ausführungsform außerhalb der Erfindung kann die Warenerfassung von zwei gegenüberliegenden Seiten 13, 13' auch lediglich durch die Kombination des ersten Scanners 9 und des zweiten Scanners 10 erfolgen. Zu diesem Zweck ist der zweite Scanner 10 um eine senkrecht zu der Bodenfläche 8 verlaufende vertikale Drehachse verdrehbar angeordnet, so dass der zweite Scanner 10 in einer ersten Arbeitsposition an einer ersten Seite 13' des ersten Scanners 9 und in einer zweiten Arbeitsposition an einer zu der ersten Seite 13' gegenüberliegenden zweiten Seite 13 des ersten Scanners 9 angeordnet ist. Beispielsweise kann der zweite Scanner 10 an einem Drehring befestigt sein, der den ersten Scanner 9 umgibt und sich in einer horizontalen Ebene erstreckt. Entsprechende Arretiermittel sorgen dafür, dass der zweite Scanner 10 lediglich in zwei gegenüberliegende, um 180° verdrehte Arbeitspositionen einrastet.

Die Scanneinrichtung 7, die Anzeigeeinrichtung 2 sowie der Bondrucker 22 und gegebenenfalls die Stelleinrichtung 12 sind als Peripheriegeräte an der nicht dargestellten Datenverarbeitungseinrichtung angeschlossen.

**Bezugszeichenliste**

| | | | |
|---|---|---|---|
| 1 | Warenerfassungsvorrichtung | 24 | Sockel |
| 2 | Anzeigeeinrichtung | 25 | Seitenfläche |
| 3 | Warenerfassungsplatz | | |
| 4 | Transportband | M | Längsmittelebene |
| 5 | Warenablagefach | | |
| 6 | Vorzugsrichtung | | |
| 7 | Scanneinrichtung | | |
| 8 | Bodenfläche | | |
| 9 | Scanner | | |
| 10 | Scanner | | |
| 11 | Scanner | | |
| 12 | Stelleinrichtung | | |
| 13 | Seite | | |
| 14 | Stellmotor | | |
| 15 | Stellmotor | | |
| 16 | Gewindestange | | |
| 17 | Gewindestange | | |
| 18 | Linearführung | | |
| 19 | Linearführung | | |
| 20 | Verfahrweg | | |
| 21 | Verfahrweg | | |
| 22 | Bondrucker | | |
| 23 | Stellfläche | | |

## Patentansprüche

1. Warenerfassungsvorrichtung für Selbstbedienungskassensysteme mit einer an einem Warenerfassungsplatz angeordneten Scanneinrichtung zum Lesen von an Waren angeordneten Kennzeichen enthaltend:
- einen in einer Bodenfläche des Warenerfassungsplatzes eingefassten ersten Scanner, mittels dessen die insbesondere in einer Vorzugsrichtung bewegten Waren von unten her lesbar sind,
- einen oberhalb der Bodenfläche angeordneten, aufrechten zweiten Scanner, mittels dessen die in der Vorzugsrichtung bewegten Waren von einer Seite her lesbar sind,
- einen oberhalb der Bodenfläche angeordneten, aufrechten dritten Scanner, mittels dessen die in der Vorzugsrichtung bewegten Waren von einer Seite her lesbar sind, und
- eine Stelleinrichtung (12), die auf den zweiten Scanner (10) und auf den dritten Scanner (11) derart einwirkt, dass die Scanneinrichtung (7) von einer ersten Bedienlage in eine zweite Bedienlage bringbar ist, wobei die Waren in der zweiten Bedienlage von einer im Vergleich zu der ersten Bedienlage gegenüberliegenden Seite (13, 13') des Warenerfassungsplatzes (3) her erfassbar sind,
- **dadurch gekennzeichnet, dass** der zweite Scanner (10) und der dritte Scanner (11) im Bereich von gegenüberliegenden Seiten (13, 13') des ersten Scanners (1) angeordnet sind und dass die Stelleinrichtung (12) derart ausgebildet ist, dass der zweite Scanner (10) und der dritte Scanner (11) wechselweise jeweils in eine aufrechte Arbeitsposition und/oder in eine in der Bodenfläche (8) eingefassten Nichtarbeitsposition bringbar sind.

2. Warenerfassungsvorrichtung nach Anspruch 1, **dadurch gekennzeichnet, dass** die Stelleinrichtung (12) auf den zweiten Scanner (10) und den dritten Scanner (11) derart einwirkt, dass in der ersten Bedienlage der zweite Scanners (10) sich in der Arbeitsposition und der dritte Scanner (11) in der Nichtarbeitsposition einerseits und dass in einer zweiten Bedienlage der zweite Scanner (10) in der Nichtarbeitsposition und der dritte Scanner (11) in der der Arbeitsposition befinden andererseits.

3. Warenerfassungsvorrichtung nach Anspruch 1 oder 2,
**dadurch gekennzeichnet, dass** der zweite Scanner (10) und der dritte Scanner (11) an gegenüberliegenden Seiten des ersten Scanners (9) bewegbar angeordnet sind und dass Erfassungsflächen (10', 11') des zweiten Scanners (10) und des dritten Scanners (11) zueinander gerichtet angeordnet sind.

4. Warenerfassungsvorrichtung nach einem der Ansprüche 1 bis 3, **dadurch gekennzeichnet, dass** der zweite Scanner (10) und der dritte Scanner (11) jeweils linearverschieblich zwischen der oberhalb der Bodenfläche (8) befindlichen Arbeitsposition und der unterhalb der Bodenfläche (8) befindlichen Nichtarbeitsposition angeordnet sind.

5. Warenerfassungsvorrichtung nach einem der Ansprüche 1 bis 4, **dadurch gekennzeichnet, dass** die Stelleinrichtung (12) derart ausgebildet ist, dass in einem Nichtbetriebszustand der Warenerfassungsvorrichtung (1) der zweite Scanner (10) und der dritte Scanner (11) in der Nichtarbeitsposition angeordnet sind.

6. Warenerfassungsvorrichtung nach einem der Ansprüche 1 bis 5, **dadurch gekennzeichnet, dass** die Stelleinrichtung (12) als eine elektrische Stelleinrichtung ausgebildet ist mit einem Stellmotor (17) und/oder einem Getriebe zur Verstellung des zweiten Scanners (10) und/oder des dritten Scanners (11) zwischen der Arbeitsposition in der Nichtarbeitsposition derselben.

7. Warenerfassungsvorrichtung nach einem der Ansprüche 1 bis 5, **dadurch gekennzeichnet, dass** die Stelleinrichtung als eine mechanische Stelleinrichtung ausgebildet ist mit jeweils dem zweiten Scanner (10) und dem dritten Scanner (11) zugeordneten vorgespannten Federelementen.

8. Warenerfassungsvorrichtung nach einem der Ansprüche 1 bis 7, **dadurch gekennzeichnet, dass** der Warenerfassungsplatz (3) zwischen einem Transportband (4) und einem Warenablagefach (5) angeordnet ist.

9. Warenerfassungsvorrichtung nach einem der Ansprüche 1 bis 8, **dadurch gekennzeichnet, dass** an dem Warenerfassungsplatz (3) eine um eine vertikale Achse verschwenkbare Anzeigeeinrichtung (2) zur Anzeige und/oder Eingabe von warenbezogenen Informationen angeordnet ist.

10. Warenerfassungsvorrichtung nach einem der Ansprüche 1 bis 9, **dadurch gekennzeichnet, dass** in der den ersten Scanner (9) aufnehmenden Bodenfläche (8) eine Obst-/Gemüsewaage integriert angeordnet ist.

11. Warenerfassungsvorrichtung nach einem der Ansprüche 1 bis 10, **dadurch gekennzeichnet, dass** eine Datenverarbeitungseinrichtung vorgesehen ist, an die die Scanneinrichtung (7), die Anzeigeeinrichtung (2) und/oder die Stelleinrichtung (12) als Peripheriegeräte angeschlossen sind.

12. Selbstbedienungskassensystem mit einer Warenerfassungsvorrichtung nach einem der Ansprüche 1 bis 11.

## Claims

1. Goods recording device for self-service checkout systems, comprising a scanning unit arranged on a goods recording area for reading identifications arranged on goods, containing:
- a first scanner enclosed in a bottom surface of the goods recording area, by means of which the goods, in particular moved in a feed direction, can be read from underneath,
- an upright, second scanner arranged above the bottom surface, by means of which the goods moved in the feed direction can be read from the side,
- an upright, third scanner arranged above the bottom surface, by means of which the goods moved in the feed direction can be read from the side, and
- a positioning means (12), which acts on the second scanner (10) and on the third scanner (11) in such a way that the scanning unit (7) can be brought from a first operating position to a second operating position, the goods being recordable in the second operating position from a side (13, 13') of the goods recording area (3) that is opposite to the first operating position,
- **characterized in that** the second scanner (10) and the third scanner (11) are arranged in the region of opposite sides (13, 13') of the first scanner (1), and **in that** the positioning means (12) is formed in such a way that the second scanner (10) and the third scanner (11) can each be brought alternately into an upright working position and/or into a non-working position enclosed in the bottom surface (8).

2. Goods recording device according to Claim 1, **characterized in that** the positioning means (12) acts on the second scanner (10) and the third scanner (11) in such a way that, in the first operating position, the second scanner (10) is located in the working position and the third scanner (11) is located in the non-working position, on one hand, and **in that**, on the other hand, in a second operating position, the second scanner (10) is located in the non-working position and the third scanner (11) is located in the working position.

3. Goods recording device according to Claim 1 or 2, **characterized in that** the second scanner (10) and the third scanner (11) are arranged movably on opposite sides of the first scanner (9), and **in that** recording surfaces (10', 11') of the second scanner (10) and of the third scanner (11) are arranged so as to be directed towards each other.

4. Goods recording device according to one of Claims 1 to 3, **characterized in that** the second scanner (10) and the third scanner (11) are each arranged linearly displaceably between the working position located above the bottom surface (8) and the non-working position located underneath the bottom surface (8).

5. Goods recording device according to one of Claims 1 to 4, **characterized in that** the positioning means (12) is formed in such a way that, in a non-operating state of the goods recording device (1), the second scanner (10) and the third scanner (11) are arranged in the non-working position.

6. Goods recording device according to one of Claims 1 to 5, **characterized in that** the positioning means (12) is formed as an electric positioning means, comprising a positioning motor (17) and/or a gear mechanism for adjusting the second scanner (10) and/or the third scanner (11) between the working position in the non-working position of the same.

7. Goods recording device according to one of Claims 1 to 5, **characterized in that** the positioning means is formed as a mechanical positioning means comprising preloaded spring elements respectively assigned to the second scanner (10) and the third scanner (11).

8. Goods recording device according to one of Claims 1 to 7, **characterized in that** the goods recording area (3) is arranged between a transport belt (4) and a goods storage compartment (5).

9. Goods recording device according to one of Claims 1 to 8, **characterized in that** a display means (2) that can be pivoted about a vertical axis is arranged in the goods recording area (3) for the display and/or entry of goods-related information.

10. Goods recording device according to one of Claims 1 to 9, **characterized in that** a fruit/vegetable scale is arranged to be integrated in the bottom surface (8) accommodating the first scanner (9).

11. Goods recording device according to one of Claims 1 to 10, **characterized in that** a data-processing means is provided, to which the scanning unit (7), the display means (2) and/or the positioning means (12) are connected as a peripheral devices.

12. Self-service checkout system comprising a goods recording device according to one of Claims 1 to 11.

## Revendications

1. Arrangement d'enregistrement de marchandises pour des systèmes de caisse en libre-service, comprenant un dispositif de lecture par balayage disposé au niveau d'un poste d'enregistrement de marchandises servant à lire des marquages disposés sur les marchandises, comprenant :
- un premier lecteur par balayage enchâssé dans une surface de sol du poste d'enregistrement de marchandises, au moyen duquel les marchandises, déplacées notamment dans une direction préférentielle, peuvent être lues depuis le dessous,
- un deuxième lecteur par balayage dressé, disposé au-dessus de la surface de sol, au moyen duquel les marchandises déplacées dans la direction préférentielle peuvent être lues depuis un côté,
- un troisième lecteur par balayage dressé, disposé au-dessus de la surface de sol, au moyen duquel les marchandises déplacées dans la direction préférentielle peuvent être lues depuis un côté et
- un dispositif d'actionnement (12) qui agit sur le deuxième lecteur par balayage (10) et sur le troisième lecteur par balayage (11) de telle sorte que le dispositif de lecture par balayage (7) peut être amené d'une première position de service en une deuxième position de service, les marchandises pouvant, dans la deuxième position de service, être enregistrées depuis un côté (13, 13') du poste d'enregistrement de marchandises (3) qui se trouve à l'opposé par rapport à la première position de service,
- **caractérisé en ce que** le deuxième lecteur par balayage (10) et le troisième lecteur par balayage (11) sont disposés dans la zone de côtés (13, 13') opposés du premier lecteur par balayage (1) et **en ce que** le dispositif d'actionnement (12) est configuré de telle sorte que le deuxième lecteur par balayage (10) et le troisième lecteur par balayage (11) peuvent être amenés en alternance respectivement dans une position de travail dressée et/ou dans une position d'inactivité enchâssée dans la surface de sol (8).

2. Arrangement d'enregistrement de marchandises selon la revendication 1, **caractérisé en ce que** le dispositif d'actionnement (12) agit sur le deuxième lecteur par balayage (10) et le troisième lecteur par balayage (11) de telle sorte que d'une part, dans la première position de service, le deuxième lecteur par balayage (10) se trouve dans la position de travail et le troisième lecteur par balayage (11) dans la position d'inactivité et **en ce que** d'autre part, dans la deuxième position de service, le deuxième lecteur par balayage (10) se trouve dans la position d'inactivité et le troisième lecteur par balayage (11) dans la position de travail.

3. Arrangement d'enregistrement de marchandises selon la revendication 1 ou 2, **caractérisé en ce que** le deuxième lecteur par balayage (10) et le troisième lecteur par balayage (11) sont montés avec mobilité sur des côtés opposés du premier lecteur par balayage (9) et **en ce que** les surfaces de détection (10', 11') du deuxième lecteur par balayage (10) et du troisième lecteur par balayage (11) sont disposées orientées les unes vers les autres.

4. Arrangement d'enregistrement de marchandises selon l'une des revendications 1 à 3, **caractérisé en ce que** le deuxième lecteur par balayage (10) et le troisième lecteur par balayage (11) sont respectivement montés de manière à pouvoir coulisser linéairement entre la position de travail qui se trouve au-dessus de la surface de sol (8) et la position d'inactivité qui se trouve au-dessous de la surface de sol (8).

5. Arrangement d'enregistrement de marchandises selon l'une des revendications 1 à 4, **caractérisé en ce que** le dispositif d'actionnement (12) est configuré de telle sorte que dans un état non opérationnel de l'arrangement d'enregistrement de marchandises (1), le deuxième lecteur par balayage (10) et le troisième lecteur par balayage (11) sont disposés dans la position d'inactivité.

6. Arrangement d'enregistrement de marchandises selon l'une des revendications 1 à 5, **caractérisé en ce que** le dispositif d'actionnement (12) est réalisé sous la forme d'un dispositif d'actionnement électrique comprenant un servomoteur (17) et/ou un engrenage servant au positionnement du deuxième lecteur par balayage (10) et/ou du troisième lecteur par balayage (11) entre la position de travail dans la position d'inactivité de ceux-ci.

7. Arrangement d'enregistrement de marchandises selon l'une des revendications 1 à 5, **caractérisé en ce que** le dispositif d'actionnement est réalisé sous la forme d'un dispositif d'actionnement mécanique comprenant des éléments ressorts précontraints respectivement associés au deuxième lecteur par balayage (10) et au troisième lecteur par balayage (11).

8. Arrangement d'enregistrement de marchandises selon l'une des revendications 1 à 7, **caractérisé en ce que** le poste d'enregistrement de marchandises (3) est disposé entre un convoyeur à bande (4) et un casier de dépose de marchandises (5).

9. Arrangement d'enregistrement de marchandises selon l'une des revendications 1 à 8, **caractérisé en ce qu'**un dispositif d'affichage (2) pouvant pivoter autour d'un axe vertical et servant à afficher et/ou à saisir des informations en rapport avec les marchandises est disposé au niveau du poste d'enregistrement de marchandises (3).

10. Arrangement d'enregistrement de marchandises selon l'une des revendications 1 à 9, **caractérisé en ce qu'**une balance à fruits et légumes est disposée intégrée dans la surface de sol (8) qui accueille le premier lecteur par balayage (9).

11. Arrangement d'enregistrement de marchandises selon l'une des revendications 1 à 10, **caractérisé en ce qu'**un dispositif de traitement de données est présent, auquel le dispositif de lecture par balayage (7), le dispositif d'affichage (2) et/ou le dispositif d'actionnement (12) sont raccordés en tant qu'appareils périphériques.

12. Système de caisse en libre-service équipé d'un arrangement d'enregistrement de marchandises selon l'une des revendications 1 à 11.
